# EUROPÄISCHE PATENTSCHRIFT

(11) **EP 1 437 063 B1**
(45) Veröffentlichungstag und Bekanntmachung des Hinweises auf die Patenterteilung: **07.11.2007**
(21) Anmeldenummer: 03450275.7
(22) Anmeldetag: 10.12.2003
(51) Int. Cl.: A46B 3/08, A46B 13/00

(54) **Kehrbürste**
Sweeping brush
Brosse de balayage

(30) Priorität: 11.01.2003 DE 20300355 U
(43) Veröffentlichungstag der Anmeldung: 14.07.2004
(73) Patentinhaber: Robel Bahnbaumaschinen GmbH, 83395 Freilassing (DE)
(72) Erfinder: Felber, Hannes, 5020 Salzburg (AT)

(56) Entgegenhaltungen:
- EP-A- 1 249 188
- DE-B- 1 254 121
- DE-U- 20 118 864

## Beschreibung

Die Erfindung betrifft eine Kehrbürste mit von einer Rotationswelle radial abstehenden, aus elastischem Material ausgebildeten Kehrschläuchen, die je ein zur Verbindung mit der Rotationswelle vorgesehenes erstes Ende und ein zum Abkehren vorgesehenes, von der Rotationswelle distanziertes zweites Ende aufweisen.

Aus AT 353 820 oder DE 1 254 121 ist eine Kehrbürste mit elastischen Kehrschläuchen bekannt. Diese sind auf Zapfen befestigt, welche von einer Rotationswelle der Kehrbürste radial abstehen. Im Inneren jedes Kehrschlauches ist ein als Federkörper ausgebildetes Versteifungsteil angeordnet, dass mit der Rotationswelle verbunden ist. Der Federkörper erstreckt sich ca. über ein Drittel der Länge des Kehrschlauches.

Die Aufgabe der vorliegenden Erfindung liegt nun in der Schaffung einer Kehrbürste der gattungsgemäßen Art, mit der durch Einsatz einfachster technischer Mittel eine Erhöhung der Verschleißfestigkeit erzielt wird.

Erfindungsgemäß wird diese Aufgabe mit einer Kehrbürste der eingangs genannten Art durch die im Kennzeichen von Anspruch 1 angeführten Merkmale gelöst.

Durch diese Ausbildung können die an ihren Enden besonders stark beanspruchten Kehrschläuche ohne großen Arbeits- und Konstruktionsaufwand verstärkt werden. Mithilfe dieser kostengünstigen Lösung wird die Lebensdauer der gesamten Kehrbürste erhöht, also verkürzen sich Nachrüstarbeiten und Standzeiten, die Serviceintervalle werden entsprechend länger. Auch gestaltet sich die nachträgliche Ausstattung bereits bestehender Kehrbürsten bzw. -schläuche mit Pfropfen finanziell und technisch als äußerst günstig. Weitere Vorteile und Ausbildungen der Erfindung ergeben sich aus den weiteren Ansprüchen und der Zeichnung.

Im folgenden wird die Erfindung anhand von in der Zeichnung dargestellten Ausführungsbeispielen näher beschrieben.

Es zeigen:
- Fig. 1: eine Seitenansicht einer Kehrbürste mit Kehrschläuchen und
- Fig. 2: eine Draufsicht auf einen Kehrschlauch.

Eine in Fig. 1 nur teilweise im Querschnitt dargestellte Kehrbürste 1 zum Abkehren eines Gleises besteht im wesentlichen aus einer zylinderförmigen, vorzugsweise hohl ausgeführten Rotationswelle 2. Diese ist um eine horizontale Achse 3 rotierbar ausgebildet und weist eine Vielzahl von radial abstehenden Zapfen 4 auf. Jeder dieser an der Rotationswelle 2 angeschweißte oder angeschraubte Zapfen 4 dient zur Aufnahme eines elastischen Kehrschlauches 5. Jeder auf einen Zapfen 4 aufgesteckte Kehrschlauch 5 ist an seinem ersten Ende 6 mittels einer Befestigungsvorrichtung 7 am Zapfen 4 kraftschlüssig befestigt. Besonders vorteilhaft erweist sich eine Ausbildung, bei der die Befestigungsvorrichtung 7 als Schlauchklemme ausgeführt ist. Ein von der Rotationswelle 2 distanziertes zweites Ende 8 jedes Kehrschlauches 5 ist mit einem Pfropfen 9 verschlossen. Dieser ist mit einer Innenwand 10 des Kehrschlauches 5 durch Verkleben oder Vulkanisation verbunden. Die Länge l des Pfropfens 9 beträgt vorzugsweise 100 bis 150 mm, er kann aus dem selben Material wie der Kehrschlauch 5 aber auch aus Hartgummi bestehen.

Wie auch in Fig. 2 zu erkennen ist, weist der Pfropfen 9 Drahteinlagen 11 auf. Diese dienen zur Verstärkung des Pfropfens 9 und verlaufen in dessen Längsrichtung.

## Patentansprüche

1. Kehrbürste (1) mit von einer Rotationswelle (2) radial abstehenden, aus elastischem Material ausgebildeten Kehrschläuchen (5), die je ein zur Verbindung mit der Rotationswelle (2) vorgesehenes erstes Ende (6) und ein zum Abkehren vorgesehenes, von der Rotationswelle (2) distanziertes zweites Ende (8) aufweisen, **dadurch gekennzeichnet, dass** das zweite Ende (8) durch einen mit einer Innenwand (10) des Kehrschlauches (5) verbundenen Pfropfen (9) verschlossen ist.

2. Kehrbürste (1) nach Anspruch 1, **dadurch gekennzeichnet, dass** die Länge l des Pfropfens (9) etwa von 100 bis 150 mm ausgebildet ist.

3. Kehrbürste (1) nach Anspruch 1 oder 2, **dadurch gekennzeichnet, dass** der Pfropfen (9) aus einem mit dem Kehrschlauch (5) identischen elastischen Material gebildet ist.

4. Kehrbürste (1) nach Anspruch 1 oder 2, **dadurch gekennzeichnet, dass** der Pfropfen (9) aus Hartgummi gebildet ist.

5. Kehrbürste (1) nach Anspruch 1 bis 4, **dadurch gekennzeichnet, dass** der Pfropfen (9) in dessen Längsrichtung verlaufende Drahteinlagen (11) aufweist.

6. Kehrschlauch (5) aus elastischem und schlauchförmigem Material zur Verwendung für eine Kehrbürste (1) zum Abkehren eines Gleises, **dadurch gekennzeichnet, dass** ein Ende (8) des Kehrschlauches (5) durch einen Pfropfen (9) verschlossen ist.

7. Kehrschlauch (5) nach Anspruch 6, **dadurch gekennzeichnet, dass** der Pfropfen (9) aus einem Elastomer gebildet und mit einer Innenwand (10) des Kehrschlauches (5) durch Verkleben oder Vulkanisation verbunden ist.

## Claims

1. A sweeping brush (1), comprising sweeping hoses (5) formed of elastic material and projecting radially from a rotary shaft (2), each sweeping hose (5) having a first end (6) provided for connection to the rotary shaft (2) and a second end (8), spaced from the rotary shaft (2), provided for sweeping, **characterized in that** the second end (8) is closed off by means of a plug (9) connected to an inner wall (10) of the sweeping hose (5).

2. A sweeping brush (1) according to claim 1, **characterized in that** the length l of the plug (9) is designed to be from about 100 to 150 mm.

3. A sweeping brush (1) according to claim 1 or 2, **characterized in that** the plug (9) is formed of an elastic material which is identical to the sweeping hose (5).

4. A sweeping brush (1) according to claim 1 or 2, **characterized in that** the plug (9) is formed of hard rubber.

5. A sweeping brush (1) according to claim 1 to 4, **characterized in that** the plug (9) comprises wire reinforcements (11) extending in the longitudinal direction thereof.

6. A sweeping hose (5) of elastic and hose-shaped material for use in a sweeping brush (1) for sweeping a track, **characterized in that** an end (8) of the sweeping hose (5) is closed off by a plug (9).

7. A sweeping hose (5) according to claim 6, **characterized in that** the plug (9) is formed of an elastomer and connected to an inner wall (10) of the sweeping hose (5) by means of bonding or vulcanisation.

## Revendications

1. Brosse de balayage (1) avec des tuyaux de balayage (5) constitués de matière élastique s'écartant radialement d'un arbre de rotation (2), qui possèdent chacun une première extrémité (6) prévue pour la liaison avec l'arbre de rotation (2) et une deuxième extrémité (8) distante de l'arbre de rotation (2) prévue pour le balayage, **caractérisée en ce que** la deuxième extrémité (8) est obturée par un bouchon (9) lié avec une paroi intérieure (10) du tuyau de balayage (5).

2. Brosse de balayage (1) selon la revendication 1, **caractérisée en ce que** la longueur l du bouchon (9) est d'environ 100 à 150 mm.

3. Brosse de balayage (1) selon la revendication 1 ou 2, **caractérisée en ce que** le bouchon (9) est fait d'une matière élastique identique au tuyau de balayage (5).

4. Brosse de balayage (1) selon la revendication 1 ou 2, **caractérisée en ce que** le bouchon (9) est fait de caoutchouc dur.

5. Brosse de balayage (1) selon une des revendications 1 à 4, **caractérisée en ce que** le bouchon (9) possède des fils d'armature (11) courant dans sa direction longitudinale.

6. Tuyau de balayage (5) fait d'une matière élastique et en forme de tuyau, destiné à une brosse de balayage (5) pour balayer un quai, **caractérisé en ce qu'**une extrémité (8) du tuyau de balayage (5) est obturée par un bouchon (9).

7. Tuyau de balayage (5) selon la revendication 6, **caractérisé en ce que** le bouchon (9) est formé d'un élastomère et lié par collage ou par vulcanisation avec une paroi intérieure (10) du tuyau de balayage (5).
